# EUROPÄISCHE PATENTSCHRIFT

(11) **EP 2 884 011 B1**
(45) Veröffentlichungstag und Bekanntmachung des Hinweises auf die Patenterteilung: **14.04.2021**
(21) Anmeldenummer: 14196111.0
(22) Anmeldetag: 03.12.2014
(51) Int. Cl.: E03C 1/04

(54) **SANITÄRARMATUR MIT EINEM ARMATURENSCHAFT UND EINER VORRICHTUNG ZUR BEFESTIGUNG DES ARMATURENSCHAFTES**
SANITARY FITTING WITH A FITTING SHAFT AND A DEVICE FOR FIXING THE FITTING SHAFT
ROBINETTERIE SANITAIRE COMPORTANT UNE TIGE DE ROBINETTERIE ET UN DISPOSITIF DE FIXATION DE LA TIGE DE ROBINETTERIE

(30) Priorität: 13.12.2013 DE 102013225964
(43) Veröffentlichungstag der Anmeldung: 17.06.2015
(73) Patentinhaber: Hansgrohe SE, 77761 Schiltach (DE)
(72) Erfinder: KING, Jürgen, 78730 Lauterbach (DE)
(74) Vertreter: Patentanwälte Ruff, Wilhelm, Beier, Dauster & Partner mbB

(56) Entgegenhaltungen:
- EP-A2- 0 937 828
- EP-B1- 1 799 920
- US-A- 5 388 287
- US-A1- 2003 051 758
- US-A1- 2013 180 604

## Beschreibung

Die Erfindung bezieht sich auf eine Sanitärarmatur mit einem Armaturenschaft, einem Armaturengrundkörper und einer Vorrichtung zur Befestigung des Armaturenschaftes an dem Armaturengrundkörper, wobei der Armaturenschaft mit einem Befestigungs-Stirnendbereich in einen Öffnungsraum des Armaturengrundkörpers einschiebbar und dort am Armaturengrundkörper festlegbar ist.

Bei der Sanitärarmatur kann es sich z.B. um eine Mischbatterie oder dergleichen zur gesteuerten Bereitstellung von Kalt- und/oder Warmwasser für ein Waschbecken, ein Spülbecken etc. handeln.

Herkömmlicherweise erfolgt die Befestigung des Armaturenschaftes im typischerweise als Gussteil gefertigten Armaturengrundkörper z.B. durch Einstecken des Armaturenschaftes und Anlage an einem oder mehreren Absätzen, die im Guss des Armaturengrundkörpers bereits vorgesehen sind. Die Offenlegungsschrift DE 101 17 992 A1 zeigt eine solche Befestigungsvorrichtung, bei welcher der Armaturenschaft in Form eines Gewindebolzens mit einem verdickten Endbereich an einem Absatz in einem Öffnungsraum eines metallenen Gehäuses aufliegt. Dabei ist die Auflage einstückig mit dem Gehäuse verbunden. Meist sind solche Absätze unvorteilhaft, da sie Verdickungen darstellen, die zum einen gusstechnisch relativ aufwändig sind und zum anderen Materialanhäufungen bedingen, die den Armaturengrundkörper schwerer machen.

Des Weiteren ist aus der EP 1 799 920 B1 eine Klemmeinrichtung zur Verklemmung eines Sockels mit einer sanitären Waschtischarmatur bekannt, wobei die Waschtischarmatur mit ihrem Gehäuse auf den Sockel aufgesteckt ist. Die Klemmeinrichtung umfasst eine Sprengringnut mit einem einen Schlitz aufweisenden Sprengring an dem Sockel, eine komplementäre Gegennut an dem Gehäuse und einen Gewindestift in einer durchgängigen Gewindebohrung im Gehäuse. Durch Einschrauben des Gewindestiftes in die Gewindebohrung greift dieser in den Schlitz des Sprengrings ein und weitet den Sprengring damit radial auf, wodurch dieser aus der Sprengringnut heraus in die Gegennut des Gehäuses gedrückt wird, so dass das Gehäuse gegen den Sockel verklemmt ist.

Außerdem ist aus der EP 0 937 828 A2 eine Wasserarmatur mit einem wenigstens eine Anschlussöffnung für einen Wasserzulauf aufweisenden Gehäuse bekannt. Dabei ist jeweils in der Anschlussöffnung eine Leitung mit einem an einem Axialsicherungselement anliegenden Bund in einer Stecklage gehalten. Hierzu sind in jeder Anschlussöffnung eine umlaufende Ringnut oder eine oder mehrere Taschen mit jeweils einer Abstützschulter ausgebildet. Als Axialsicherungselement ist ein jeweils auf die Leitung lose aufschiebbarer Clip-Ring vorgesehen, der mit einer an einem Ringbereich ausgebildeten Stirnfläche am Bund der Leitung anliegt. An einer der Stirnfläche gegenüberliegenden Seite sind eine oder mehrere radial federnde Zungen angeformt, die jeweils an einem Außenmantel einen radial vorstehenden Vorsprung tragen, welcher in der Stecklage in der Anschlussöffnung an der Abstützschulter anliegt.

Weiterhin ist aus der US 5 388 287 A ein Wasserhahn mit einer Basis und einem Aufsetzteil bekannt. Die Basis weist Finger mit nach außen stehenden Vorsprüngen auf, die in Ausschnitte des Aufsetzteils eingreifen. Somit ist das Aufsetzteil an der Basis gesichert.

Zudem sind aus der US 2013/0180604 A1 ein Wasserhahn mit einem Hohlraum an seiner Unterseite und eine Verbindungsbasis bekannt, wobei die Verbindungsbasis in den Hohlraum eingebracht ist. Ein elastisches Teil mit einem nach außen gewölbten Vorsprung der Verbindungsbasis greift in eine Öffnung an einem Umfang des Hohlraums ein. Somit ist der Wasserhahn an der Verbindungsbasis befestigt.

Ferner ist aus der US 2003/0051758 A1 ein Wasserhahn mit einem Stützkörper und einer Auslasshülse bekannt, die auf den Stützkörper aufgesteckt ist.

Der Erfindung liegt als technisches Problem die Bereitstellung einer Sanitärarmatur mit einer Befestigungsvorrichtung zugrunde, welche die oben erwähnten Komplikationen ganz oder teilweise beseitigt.

Die Erfindung löst dieses Problem durch die Bereitstellung einer Sanitärarmatur mit den Merkmalen des Anspruches 1.

Bei der erfindungsgemäßen Sanitärarmatur ist für die Befestigungsvorrichtung eine formschlüssige Verbindung zum Festlegen des Armaturenschaftes am Armaturengrundkörper vorgesehen, wobei die formschlüssige Verbindung mindestens ein Verbindungselement an dem Befestigungs-Stirnendbereich des Armaturenschaftes und mindestens eine Ausnehmung an einer Umrandung des Öffnungsraumes des Armaturengrundkörpers umfasst, in welche das jeweilige Verbindungselement eingreift. Damit lässt sich der Armaturenschaft gegen Herausgelangen aus dem Armaturengrundkörper sichern. Es besteht eine formschlüssige Verbindung zwischen dem Armaturenschaft und dem Armaturengrundkörper in radialer Richtung senkrecht zur axialen Richtung. Der Armaturengrundkörper kann als Gussteil oder in einer anderen herkömmlichen Weise gefertigt sein. Die Ausnehmung kann schon im Gießprozess gebildet werden, vorzugsweise wird sie aber durch einen Nachbearbeitungsprozess in einen vorgefertigten Armaturengrundkörper-Rohling eingebracht.

Wenn der Armaturenschaft mit dem Befestigungs-Stirnendbereich in den Öffnungsraum des Armaturengrundkörpers eingeschoben und dort durch die formschlüssige Verbindung festgelegt ist, kann er sich nicht mehr von selbst von dem Armaturengrundkörper lösen. Die Befestigungsvorrichtung der erfindungsgemäßen Sanitärarmatur macht bei Bedarf ein aufwändiges Gießverfahren zur Herstellung des Armaturengrundkörpers überflüssig, da keine Verdickungen oder Absätze an diesem nach innen zwingend notwendig sind. Damit ist die Befestigungsvorrichtung besonders auch für dünnwandige Armaturengrundkörper geeignet. Durch eine einfache Nachbearbeitung des Armaturengrundkörpers kann die mindestens eine Ausnehmung an einer Umrandung des Öffnungsraumes geschaffen sein. Bei der Ausnehmung kann es sich, z.B. um eine nachträglich in einen gegossenen Armaturengrundkörper-Rohling eingebrachte, umlaufende Nut handeln. Des Weiteren ermöglicht diese Befestigungsvorrichtung eine materialsparende Bauweise des Armaturengrundkörpers und eine schnelle und werkzeugfreie Montage.

Das mindestens eine Verbindungselement umfasst einen Sprengring. Bei der Montage des Armaturenschaftes in dem Armaturengrundkörper rastet der Sprengring in die mindestens eine, gegebenenfalls nachbearbeitete Ausnehmung ein, d.h. der Sprengring verformt sich elastisch und verhakt anschließend in der entsprechenden Ausnehmung.

Der Armaturenschaft weist einen Stehbolzen und ein an einem Befestigungsende des Stehbolzens angeordnetes Bolzenbefestigungselement auf. Dabei bildet vorzugsweise das Bolzenbefestigungselement die formschlüssige Verbindung mit dem Armaturengrundkörper. Der Stehbolzen kann auf verschiedenste Weise mit seinem Befestigungsende an dem Bolzenbefestigungselement angeordnet sein, z.B. kann er in das Bolzenbefestigungselement eingeschraubt sein oder von der Seite des Öffnungsraumes durch eine Öffnung in dem Bolzenbefestigungselement nach außen hindurchgesteckt sein und mit einem verdickten Befestigungsende an der dem Öffnungsraum zugewandten Seite des Bolzenbefestigungseinsatzes anliegen.

In einer Weiterbildung der Erfindung umfasst das mindestens eine Verbindungselement mindestens einen radial nach außen weisenden Rastvorsprung. Bei Einschieben des Armaturenschaftes in den Armaturengrundkörper rastet in die mindestens eine nachbearbeitete Ausnehmung der jeweilige Rastvorsprung ein, z.B. dadurch, dass sich der Befestigungs-Stirnendbereich mit dem mindestens einen Rastvorsprung elastisch verformt und anschließend der Rastvorsprung in der entsprechenden Ausnehmung verhakt. Zu diesem Zweck ist der Befestigungs-Stirnendbereich mit dem mindestens einen Rastvorsprung geeignet aus einem Werkstoff mit elastischen Eigenschaften gefertigt, wie z.B. einem elastischen Metall oder Kunststoff.

In einer Ausgestaltung der Erfindung ist das Bolzenbefestigungselement hülsenartig oder ein topfförmiger Befestigungseinsatz oder eine Befestigungsscheibe. Dabei kann z.B. vorzugsweise der topfförmige Befestigungseinsatz mindestens einen Rastvorsprung an seiner Mantelfläche und die Befestigungsscheibe den Sprengring als Verbindungselement aufweisen.

In einer Ausgestaltung der Erfindung weist der Armaturenschaft ein Zwischenstück mit dem mindestens einen Rastvorsprung auf. Das Zwischenstück ist vorzugsweise aus einem Werkstück mit elastischen Eigenschaften gefertigt, während die restlichen Bauteile des Armaturenschaftes aus elastischen Werkstoffen oder nichtelastischen Werkstoffen gefertigt sein können.

In einer Weiterbildung der Erfindung limitiert eine Anschlagsbegrenzung das Einschieben des Armaturenschaftes in den Öffnungsraum des Armaturengrundkörpers. Dies kann dazu genutzt werden, den Armaturenschaft in seiner Lage gegenüber dem Armaturengrundkörper in der axialen Einschubrichtung zu definieren, was die Montage der Sanitärarmatur erleichtern kann.

In einer Weiterbildung der Erfindung ist die formschlüssige Verbindung verriegelbar, d.h. das mindestens eine Verbindungselement kann nicht aus der mindestens einen Ausnehmung herausgelangen. Eine solche Verriegelung kann z.B. bei Verwendung eines Zwischenstückes mit dem mindestens einen Rastvorsprung durch ein passgenaues Anliegen eines inneren Teiles des Armaturenschaftes an dem Zwischenstück realisiert sein.

In einer Weiterbildung der Erfindung ist eine Verdrehsicherung zum Sichern des Armaturenschaftes in dem Öffnungsraum gegen Verdrehung gegenüber dem Armaturengrundkörper vorgesehen. Dies erlaubt eine Ausrichtung des Armaturenschaftes gegenüber dem Armaturengrundkörper in Drehrichtung um die Schaftlängsachse während der Montage und gewährleistet im Betrieb die Beibehaltung dieser Ausrichtung. In einer Ausgestaltung der Erfindung ist die Verdrehsicherung fertigungstechnisch vorteilhaft in Form von mindestens einem axialen Einschnitt an einer Umrandung des Öffnungsraumes und mindestens einer Gegenform an dem Befestigungs-Stirnendbereich ausgebildet.

Vorteilhafte Ausführungsformen der Erfindung sowie zu deren besseren Verständnis dienende, anderweitige Ausführungsbeispiele sind in den Zeichnungen dargestellt und werden nachfolgend beschrieben. Hierbei zeigen:
- Fig. 1: eine Längsschnittansicht einer nicht explizit vom Wortlaut der Patentansprüche erfassten Sanitärarmatur mit einem hohlen, rohrförmigen Armaturenschaft und einer Befestigungsvorrichtung,
- Fig. 2: eine Längsschnittansicht einer nicht explizit vom Wortlaut der Patentansprüche erfassten Sanitärarmatur mit einem Stehbolzen-Armaturenschaft und einer Befestigungsvorrichtung,
- Fig. 3: eine Längsschnittansicht entsprechend Fig. 2 für eine explizit vom Wortlaut der Patentansprüche erfasste, erfindungsgemäße Sanitärarmatur mit einem Stehbolzen-Armaturenschaft und einer Befestigungsvorrichtung,
- Fig. 4: eine Längsschnittansicht einer weiteren explizit vom Wortlaut der Patentansprüche erfassten, erfindungsgemäßen Sanitärarmatur mit einem Stehbolzen-Armaturenschaft und einer Befestigungsvorrichtung und
- Fig. 5: eine Längsschnittansicht der Sanitärarmatur von Fig. 4 in einer anderen Schnittebene.

Die in Fig. 1 nur in ihrem hier interessierenden, unteren Bereich gezeigte Sanitärarmatur eignet sich beispielsweise als Mischbatterie zur gesteuerten Bereitstellung von Kalt- und/oder Warmwasser für ein Waschbecken oder ein Spülbecken. Die Sanitärarmatur umfasst in dem gezeigten Bereich einen z.B. als Gussteil gefertigten Armaturengrundkörper 11, einen hohlen, zylindrischen Armaturenschaft 1, eine Spannvorrichtung 60 mit Spannplatte und Schraubring zur Montage des Armaturenschaftes 1 z.B. an einem Waschbecken und eine Dichtung 70. Des Weiteren sind im Armaturengrundkörper 11 eine Zugstangenöffnung 81 und im Armaturenschaft 1 eine Zugstangendurchführung 82 für eine nicht gezeigte Zugstange erkennbar. Nicht gezeigt sind weitere übliche Sanitärbauteile, wie z.B. eine oder mehrere Wasserzuleitungen, die durch den hohlen Armaturenschaft hindurchgeführt sein können, ein Anschlusselement, eine Mischerkartusche, ein Betätigungselement, und/oder eine Wasserableitung zu einem Wasserauslauf.

Der Armaturenschaft 1 ist mit einem in Fig. 1 oberen Ende, einem Befestigungs-Stirnendbereich 2, in einer axialen Einschubrichtung, in Fig. 1 von unten nach oben, in einen Öffnungsraum 12 des Armaturengrundkörpers 11 eingeschoben und dort mittels einer Befestigungsvorrichtung am Armaturengrundkörper festgelegt, wozu eine formschlüssige Verbindung 20 verwendet wird. Bei diesem Ausführungsbeispiel weist dazu der Armaturenschaft 1 ein Zwischenstück 40 in Form eines geschlossenen Ringes mit mehreren daran ausgebildeten Rastvorsprüngen 22 als Verbindungselemente auf. Die radial nach außen weisenden Rastvorsprünge 22 greifen in eine Ausnehmung 21, hier eine an der Innenseite des Armaturengrundkörpers 11 gebildete, umlaufende Nut, an einer Umrandung des Öffnungsraumes 12 ein, wodurch die formschlüssige Verbindung 20 gebildet wird. Die Ausnehmung kann mit dem Armaturengrundkörper gebildet oder durch einen Nachbearbeitungsprozess nachträglich in diesen eingebracht sein. Damit ist der Armaturenschaft 1 in axialer Richtung, d.h. in Richtung einer Schaftlängsachse 90, gegen Herausgelangen aus dem Armaturengrundkörper 11 gesichert. Der Armaturenschaft 1 wird mit der Spannvorrichtung 60 gegen ein nicht gezeigtes Waschbecken verspannt. Des Weiteren ist der Armaturenschaft 1 in seiner Lage in radialer Richtung, d.h. senkrecht zur axialen Richtung, durch den passgenauen Öffnungsraum 12 des Armaturengrundkörpers 11 selbst festgelegt, wobei der Armaturenschaft 1 an seinem oberen Endabschnitt etwas aufgeweitet und dort von dem Zwischenstück 40 umgeben ist.

Zur Befestigung des Armaturenschaftes 1 an dem Armaturengrundkörper 11 wird der Armaturenschaft 1 mit dem aufgesetzten Zwischenstück 40 in den Öffnungsraum 12 eingeschoben, wobei sich das Zwischenstück 40 zunächst im verjüngten Bereich des Armaturenschaftes 1 befindet. Anschließend wird das Zwischenstück 40 so weit in den Öffnungsraum 12 eingeschoben, bis die Rastvorsprünge 22 in die nachbearbeite Ausnehmung 21 einrasten. Damit die Rastvorsprünge 22 in die nachbearbeitete Ausnehmung 21 einrasten können, verformt sich der obere Bereich des Zwischenstückes 40, der entlang des Umfanges entsprechend der Anzahl der Rastvorsprünge 22 in mehrere Segmente unterteilt ist, während des Einschiebens elastisch. Zu diesem Zweck ist der obere Bereich des Zwischenstückes 40 mit den Rastvorsprüngen 22 aus einem Werkstoff mit elastischen Eigenschaften, wie z.B. einem elastischen Metall oder Kunststoff, gefertigt. Die übrigen Bauteile können aus elastischen oder nichtelastischen Werkstoffen gefertigt sein. Anschließend wird der innere Teil des Armaturenschaftes 1 entgegen der axialen Einschubrichtung in das Zwischenstück 40 bewegt, bis er zur Anlage an den inneren Auflageflächen des Zwischenstückes 40 kommt. Durch ein passgenaues Anliegen des oberen Teiles des Armaturenschaftes 1 von innen gegen das Zwischenstück 40 können die Rastvorsprünge 22 nicht aus der nachbearbeiteten Ausnehmung 21 herausgelangen, wodurch die von dem Zwischenstück 40 mit den Rastvorsprüngen 22 einerseits und der Ausnehmung 21 im Armaturengrundkörper 11 andererseits gebildete, formschlüssige Verbindung 20 verriegelt ist. Zur Befestigung des Armaturenschaftes 1 an dem Armaturengrundkörper 11 ist somit kein Werkzeug notwendig und es ist eine schnelle Montage möglich.

Generell ist die Anzahl der Rastvorsprünge 22 variabel. Es ist vorteilhaft, wenn die Rastvorsprünge 22 gleichmäßig verteilt über den Umfang des Befestigungs-Stirnendbereiches 2 hinweg angeordnet sind, da sich dadurch die Haltekräfte gleichmäßig über den Umfang des Armaturenschaftes 1 verteilen. Die geometrische Anordnung der Rastvorsprünge 22 kann von der Form des Armaturenschaftes 1 abhängig sein, z.B. kann bei einem quadratischen Schaftquerschnitt pro Seite eine gleiche Anzahl an Rastvorsprüngen 22 angeordnet sein.

Des Weiteren weist das Zwischenstück 40 eine Aufnahme zum Aufstecken der Dichtung 70 auf, die den oberen Teil des Armaturenschaftes 1 und den Armaturengrundkörper 11 nach unten hin abdichtet und für eine gute Anlage am Waschtisch bzw. Waschbecken sorgt.

Fig. 2 zeigt ein weiteres Ausführungsbeispiel für einen Armaturenschaft 1', wobei hier und in den weiteren Figuren zum leichteren Verständnis nicht nur für identische, sondern auch funktionell äquivalente Elemente gleiche Bezugszeichen verwendet sind wie zum Ausführungsbeispiel von Fig. 1, auf dessen Beschreibung insoweit verwiesen werden kann. Dabei unterscheiden sich die linke und die rechte Zeichnungshälfte in der Schnittebene des Längsschnittes. Ähnlich zum Beispiel von Fig. 1 weist der Armaturenschaft 1' ein Zwischenstück 40' mit mehreren Rastvorsprüngen 22 auf, die in eine nachbearbeitete Ausnehmung 21 eingreifen und mit dieser die formschlüssige Verbindung 20 bilden. Die Variante von Fig. 2 unterscheidet sich vom Beispiel der Fig. 1 dadurch, dass kein langer Hohlschaft als Armaturenschaft zum Einsatz kommt, sondern dass der Armaturenschaft 1' einen Stehbolzen 30 und ein an einem verdickten Befestigungsende 31 des Stehbolzens 30 angeordnetes, topfförmiges Bolzenbefestigungselement 32 umfasst.

Wie im Schnitt der rechten Zeichnungshälfte ersichtlich, ist der Stehbolzen 30 von oben durch eine Öffnung in dem topfförmigen Befestigungseinsatz und durch eine Öffnung in dem Zwischenstück 40' hindurchgesteckt und liegt mit seinem verdickten Befestigungsende 31 auf der Oberseite des topfförmigen Bolzenbefestigungselementes 32, vorliegend auch Befestigungseinsatz bezeichnet, an. Der topfförmige Befestigungseinsatz 32 wiederum liegt an inneren Auflageflächen des Zwischenstückes 40' an. Damit ist der Stehbolzen 30 und somit der Armaturenschaft 1' als Ganzes in axialer Richtung gegen Herausgelangen aus dem Armaturengrundkörper 11 gesichert. Des Weiteren ist der Armaturenschaft in radialer Richtung wie im Beispiel der Fig. 1 gesichert. Der Stehbolzen kann in alternativen Ausführungen auch einstückig mit dem topfförmigen Befestigungseinsatz sein.

Wie im Schnitt der linken Zeichnungshälfte erkennbar, weist eine Bodenfläche des topfförmigen Befestigungseinsatzes 32 eine weitere Öffnung auf, durch die eine Zugstange 80 hindurchgeführt ist. Durch die weitere Öffnung in der Bodenfläche des topfförmigen Befestigungseinsatzes 32 können auch eine oder mehrere in Fig. 2 nicht gezeigte Wasserzu- und/oder Wasserableitungen hindurchgeführt sein.

Fig. 3 zeigt eine erfindungsgemäße Sanitärarmatur mit Befestigungsvorrichtung. Die Variante von Fig. 3 unterscheidet sich vom Beispiel der Fig. 2 dadurch, dass das Verbindungselement einen Sprengring 23 umfasst und ein Stehbolzen 30' des Armaturenschaftes 1' mit seinem Befestigungsende 31' in das Bolzenbefestigungselement eingeschraubt ist, das in diesem Ausführungsbeispiel eine Befestigungsscheibe 32' ist. In der linken Zeichnungshälfte ist ersichtlich, wie der Sprengring 23 in die nachbearbeitete Ausnehmung 21 in Form einer umlaufenden Nut greift, wodurch die formschlüssige Verbindung 20 gebildet wird. Damit ist der Armaturenschaft 1' in axialer Richtung gegen Herausgelangen aus dem Armaturengrundkörper 11 gesichert.

Im Schnitt der rechten Zeichnungshälfte ist eine Anschlagsbegrenzung 13 in Form eines Kragens am Armaturengrundkörper 11 zu erkennen, die das axiale Einschieben des Armaturenschaftes 1' in den Öffnungsraum des Armaturengrundkörpers 11 limitiert. Des Weiteren ist der Armaturenschaft 1' wie in den oben erläuterten Ausführungsbeispielen in seiner Lage in radialer Richtung durch das passgenaue Einfügen in den Öffnungsraum 12 des Armaturengrundkörpers 11 selbst festgelegt.

In allen bisher gezeigten Beispielen sind die Armaturenschäfte 1, 1' zylindrisch ausgebildet; der Schaftquerschnitt, zumindest im Befestigungs-Stirnendbereich 2, ist kreisrund. Alternativ sind auch andere Schaftquerschnittsformen möglich. Bei einer nicht-kreisrunden Ausführungsform des Armaturenschaftes 1, 1' kann diese Querschnittsform selbst als eine Verdrehsicherung fungieren, ohne dass es dazu weiterer Mittel bedarf. Fertigungstechnisch kann jedoch eine runde Querschnittsform vorteilhaft sein. In diesem Fall kann eine Ausrichtung des Armaturenschaftes 1, 1' gegenüber dem Armaturengrundkörper 11 in Drehrichtung um die Schaftlängsachse 90 durch die formschlüssige Verbindung 20 selbst oder wie im Ausführungsbeispiel von Fig. 3 durch eine Verdrehsicherung 50 ermöglicht sein. In der rechten Zeichnungshälfte von Fig. 3 ist einer von mehreren axialen Einschnitten 51, deren Anzahl generell variabel ist, an einer Umrandung des Öffnungsraumes 12 des Armaturengrundkörpers 11, d.h. an der Innenseite des unteren Teiles des Armaturengrundkörpers 11, erkennbar. Korrespondierend ist der Armaturenschaft 1' mit zahnförmigen Gegenformen 52 am Befestigungs-Stirnendbereich 2 versehen. Die jeweilige Gegenform 52 greift in den zugehörigen axialen Einschnitt 51 ein und blockiert somit ein Verdrehen des Armaturenschaftes 1' in dem Armaturengrundkörper 11.

Des Weiteren hat die Befestigungsscheibe 32' in Fig. 3 wie der in Fig. 2 gezeigte topfförmige Befestigungseinsatz 32 eine Öffnung zur Durchführung einer Zugstange 80 oder einer oder mehrerer hier nicht gezeigter Wasserzu- und/oder Wasserableitungen. Auch das ausschnittsweise gezeigte Waschbecken 100, gegen welches der Armaturenschaft 1' mit der Spannvorrichtung. 60 verspannt ist, weist eine Öffnung auf, durch die der Armaturenschaft 1' mit der Zugstange 80 hindurchgeführt ist.

Die Fig. 4 und 5 zeigen ein weiteres Ausführungsbeispiel eines Armaturenschaftes 1'. Dabei unterscheiden sich die Fig. 4 und 5 in der Schnittebene des Längsschnittes. Wie in der Variante von Fig. 3 umfasst das Verbindungselement einen Sprengring 23 und der Stehbolzen 30' ist mit seinem Befestigungsende 31' in ein Bolzenbefestigungselement 32" eingeschraubt. Die Variante der Fig. 4 und 5 unterscheidet sich vom Beispiel der Fig. 3 in der Gestalt des Bolzenbefestigungselementes 32". Wie in Fig.4 ersichtlich, erstreckt sich das Bolzenbefestigungselement 32" weiter in den Öffnungsraum 12 des Armaturengrundkörpers 11 hinein. In dieses hülsenartige Bolzenbefestigungselement 32" ist in axialer Richtung eine Dichtung 83 für die Zugstange 80 eingesteckt, wie in Fig. 5 erkennbar. Des Weiteren sind in den Fig. 4 und 5 durch den hohlen Armaturenschaft 1' hindurchgeführte Wasserzu- und/oder Wasserableitungen 110 gezeigt.

Wie die gezeigten und oben erläuterten Ausführungsbeispiele deutlich machen, stellt die Erfindung eine vorteilhafte Sanitärarmatur mit einer Befestigungsvorrichtung zur Verfügung, wobei die Befestigungsvorrichtung eine formschlüssige Verbindung zum Festlegen eines Armaturenschaftes an einem Armaturengrundkörper verwendet. Vorzugsweise ist der Armaturengrundkörper hinterschnittsfrei vorgefertigt, z.B. durch einen Druckgießprozess, und durch einfaches Nachbearbeiten wird die Ausnehmung am Armaturengrundkörper für die formschlüssige Verbindung bereitgestellt. Der Armaturenschaft und der Armaturengrundkörper sind so ausgebildet, dass sie durch die Befestigungsvorrichtung miteinander verbindbar sind.

## Patentansprüche

1. Sanitärarmatur mit einem Armaturenschaft (1'), einem Armaturengrundkörper (11) und einer Vorrichtung zur Befestigung des Armaturenschaftes (1') an dem Armaturengrundkörper (11), wobei der Armaturenschaft (1') mit einem Befestigungs-Stirnendbereich (2) in einen Öffnungsraum (12) des Armaturengrundkörpers (11) einschiebbar und dort am Armaturengrundkörper (11) festlegbar ist und die Befestigungsvorrichtung eine formschlüssige Verbindung (20) zum Festlegen des Armaturenschaftes (1') am Armaturengrundkörper (11) aufweist, wobei
- die formschlüssige Verbindung (20) mindestens ein Verbindungselement an dem Befestigungs-Stirnendbereich (2) des Armaturenschaftes und mindestens eine Ausnehmung (21) an einer Umrandung des Öffnungsraumes (12) des Armaturengrundkörpers umfasst, in welche das jeweilige Verbindungselement eingreift,
- das mindestens eine Verbindungselement einen Sprengring (23) umfasst, der beim montierenden Einschieben des Armaturenschaftes (1') in den Armaturengrundkörper (11) in die mindestens eine Ausnehmung (21) einrastet, und
- der Armaturenschaft (1') einen Stehbolzen (30') und ein an einem Befestigungsende (31') des Stehbolzens angeordnetes Bolzenbefestigungselement (32', 32") aufweist.

2. Sanitärarmatur nach Anspruch 1, wobei das mindestens eine Verbindungselement mindestens einen radial nach außen weisenden Rastvorsprung umfasst.

3. Sanitärarmatur nach Anspruch 1 oder 2, wobei das Bolzenbefestigungselement (32', 32") hülsenartig oder ein topfförmiger Befestigungseinsatz oder eine Befestigungsscheibe ist.

4. Sanitärarmatur nach Anspruch 2 oder 3, wobei der Armaturenschaft (1') ein Zwischenstück mit dem mindestens einen Rastvorsprung aufweist.

5. Sanitärarmatur nach einem der Ansprüche 1 bis 4, wobei sie eine Anschlagsbegrenzung (13) für das Einschieben des Armaturenschaftes (1') in den Öffnungsraum (12) des Armaturengrundkörpers (11) aufweist.

6. Sanitärarmatur nach einem der Ansprüche 1 bis 5, wobei die formschlüssige Verbindung (20) verriegelbar ist.

7. Sanitärarmatur nach einem der Ansprüche 1 bis 6, wobei sie eine Verdrehsicherung (50) zum Sichern des Armaturenschaftes (1') in dem Öffnungsraum (12) gegen Verdrehung gegenüber dem Armaturengrundkörper (11) aufweist.

8. Sanitärarmatur nach Anspruch 7, wobei die Verdrehsicherung (50) in Form von mindestens einem axialen Einschnitt (51) an einer Umrandung des Öffnungsraumes (12) und mindestens einer Gegenform (52) an dem Befestigungs-Stirnendbereich (2) ausgebildet ist.

## Claims

1. Sanitary fitting comprising a fitting shaft (1'), a fitting base body (11), and a device for mounting the fitting shaft (1') to the fitting base body (11), wherein the fitting shaft is insertable with a fixing end face portion (2) into an opening cavity (12) of the fitting base body (11) and is fixable there to the fitting base body (11) and the mounting device comprises a form-locking connection (20) for fixing the fitting shaft (1') to the fitting base body (11), wherein
- the form-locking connection (20) comprises at least one connector element on the fixing end face portion (2) of the fitting shaft and at least one recess (21) on a periphery of the opening cavity (12) of the fitting base body, in which recess the respective connector element engages,
- the at least one connector element comprises a retainer ring (23) which locks into the at least one recess (21) with mounting insertion of the fitting shaft (1') into the fitting base body (11), and
- the fitting shaft (1') includes a stud bolt (30') and a bolt fixing element (32', 32") disposed on a fixing end (31') of the stud bolt.

2. Sanitary fitting according to claim 1, wherein the at least one connector element comprises at least one latch protrusion pointing radially outwards.

3. Sanitary fitting according to claim 1 or 2, wherein the bolt fixing element (32', 32") is sleeve-shaped or is a cup-shaped mounting insert or a mounting plate.

4. Sanitary fitting according to claim 2 or 3, wherein the fitting shaft (1') includes an intermediate piece having the at least one latch protrusion.

5. Sanitary fitting according to any one of the claims 1 to 4, wherein a stop limiter (13) is provided for the insertion of the fitting shaft (1') into the opening cavity (12) of the fitting base body (11).

6. Sanitary fitting according to any one of the claims 1 to 5, wherein the form-locking connection (20) is latchable.

7. Sanitary fitting according to any one of the claims 1 to 6, wherein an anti-twist device (50) is provided for securing the fitting shaft (1') in the opening cavity (12) against twisting relative to the fitting base body (11).

8. Sanitary fitting according to claim 7, wherein the anti-twist device (50) is formed as at least one axial notch (51) on a periphery of the opening cavity (12) and at least one counter-form (52) on the fixing end face portion (2).

## Revendications

1. Robinetterie sanitaire comportant une tige de robinetterie (1'), un corps de base de robinetterie (11) et un dispositif pour fixer la tige de robinetterie (1') au corps de base (11), la tige de robinetterie (1') pouvant être insérée avec une zone d'extrémité frontale de fixation (2) dans un espace d'ouverture (12) du corps de base (11) et y être immobilisée sur le corps de base (11), et le dispositif de fixation comprenant une liaison par coopération de forme (20) pour immobiliser la tige de robinetterie (1') sur le corps de base (11), dans laquelle
- la liaison par coopération de forme (20) comprend au moins un élément de liaison sur la zone d'extrémité frontale de fixation (2) de la tige de robinetterie et au moins un évidement (21) sur un bord de l'espace d'ouverture (12) du corps de base, évidement dans lequel s'engage l'élément de liaison respectif,
- ledit au moins un élément de liaison comprend un circlip (23) qui vient s'enclencher dans ledit au moins un évidement (21) lors du montage par insertion de la tige de robinetterie (1') dans le corps de base (11), et
- la tige de robinetterie (1') comprend un goujon de maintien (30') et un élément de fixation de goujon (32', 32") disposé à une extrémité de fixation (31') du goujon de maintien.

2. Robinetterie sanitaire selon la revendication 1, dans laquelle ledit au moins un élément de liaison comprend au moins une saillie d'enclenchement dirigée radialement vers l'extérieur.

3. Robinetterie sanitaire selon la revendication 1 ou 2, dans laquelle l'élément de fixation de goujon (32', 32") est en forme de douille ou un insert de fixation en forme de godet ou une rondelle de fixation.

4. Robinetterie sanitaire selon la revendication 2 ou 3, dans laquelle la tige de robinetterie (1') comprend une pièce intermédiaire pourvue de ladite au moins une saillie d'enclenchement.

5. Robinetterie sanitaire selon l'une des revendications 1 à 4, comprenant une limitation de butée (13) pour l'insertion de la tige de robinetterie (1') dans l'espace d'ouverture (12) du corps de base (11).

6. Robinetterie sanitaire selon l'une des revendications 1 à 5, dans laquelle la liaison par coopération de forme (20) est verrouillable.

7. Robinetterie sanitaire selon l'une des revendications 1 à 6, comprenant un dispositif de blocage anti-rotation (50) pour bloquer la tige de robinetterie (1') dans l'espace d'ouverture (12) à l'encontre d'une rotation par rapport au corps de base (11).

8. Robinetterie sanitaire selon la revendication 7, dans laquelle le dispositif de blocage anti-rotation (50) est réalisé sous la forme d'au moins une entaille axiale (51) sur un bord de l'espace d'ouverture (12) et sous la forme d'au moins une forme antagoniste (52) sur la zone d'extrémité frontale de fixation (2).
